# FASCICULE DE BREVET EUROPEEN

(11) **EP 0 351 656 B1**
(45) Date de publication et mention de la délivrance du brevet: **17.06.1992**
(21) Numéro de dépôt: 89112339.0
(22) Date de dépôt: 06.07.1989
(51) Int. Cl.: B65D 41/18

(54) **Récipient avec sa fermeture**
Behälter mit Verschluss
Container with closure

(30) Priorité: 22.07.1988 CH 2822/88
(43) Date de publication de la demande: 24.01.1990
(73) Titulaire: SOCIETE DES PRODUITS NESTLE S.A., CH-1800 Vevey (CH)
(72) Inventeur: Pré, Gérard, CH-1814 La Tour de Peilz (CH); Sturny, Yvo, CH-1800 Vevey (CH)

(56) Documents cités:
- CH-A- 613 907
- FR-A- 2 241 463
- GB-A- 2 063 226

## Description

L'invention concerne un récipient avec sa fermeture, le récipient comportant un col surmonté d'un rebord formant ouverture dudit récipient tandis que la fermeture comporte une jupe relativement souple et portant à l'intérieur des moyens d'accrochage audit rebord.

Le brevet CH 565682 concerne déjà un récipient avec fermeture. Dans ce système, le déverrouillage de la fermeture nécessite la mise en oeuvre d'une force de rotation assez élevée et la déformation de la jupe en quatre endroits, ladite jupe comportant en outre des bossages internes pour faciliter sa déformation.

Le brevet GB 2 063 226 concerne également un récipient avec sa fermeture, dans lequel le col du récipient présente uniformément répartie sur sa périphérie des parties faisant saillie coopérant avec des crochets internes de la jupe de la fermeture pour verrouiller l'ensemble. Dans ce système ainsi que dans celui du brevet CH précité, l'ouverture du récipient est circulaire ce qui rend l'accès au produit assez malaisé.

La présente invention a pour but de trouver un système d'ouverture sûr, plus facilement déverrouillable, d'un maniement aisé et ne nécessitant pas une trop grande sollicitation de la fermeture et permettant une bonne accessibilité du produit conditionné.

L'invention concerne un récipient avec sa fermeture dans lequel le rebord et le col ont la forme sensiblement d'une ellipse et la fermeture une forme sensiblement rectangulaire permettant de coiffer l'ouverture elliptique, la rotation de la fermeture par rapport au récipient permettant aux deux moyens d'accrochage situés dans la jupe côté largeur de la fermeture de se dégager du rebord et aux deux moyens d'accrochage situés dans la jupe côté longueur de la fermeture d'être déverrouillés par déformation de la jupe contre le rebord et le col sensiblement elliptiques, au niveau de leur petit axe.

Le col suit le contour du rebord constituant l'ouverture du récipient et a également une configuration sensiblement elliptique. Cette configuration permet ainsi de ne déformer la jupe qu'à deux endroits lors du déverrouillage.

Le récipient selon l'invention est utilisable pour le conditionnement de tout produit granuleux ou en poudre, en particulier du café soluble. Le récipient est de préférence en verre ou produit équivalent et la fermeture est en une matière plastique déformable, telle que polypropylène, polyéthylène...

Le déverrouillage est encore facilité si le rebord du récipient fait avec le fond du récipient un angle compris entre 60 et 75°. En effet, au moment ou les pattes d'accrochage sont déverrouillées, elles glissent sur le rebord et le retour de la jupe dans sa position normale donne ainsi une sorte d'accélération à la fermeture qui se dégage ainsi très aisément du récipient.

Le rebord du récipient a normalement la forme d'une ellipse ayant une excentricité comprise entre 1,04 et 2, de préférence entre 1,5 et 2.

Le rebord comporte de manière avantageuse un système d'accrochage continu, c'est-à-dire sur toute sa périphérie.

Dans un but d'amélioration du déverrouillage, on prévoit sur le col, au niveau de son intersection avec les médianes de l'ellipse, des rampes de déverrouillage. Ces rampes sont donc au nombre de quatre. Elles permettent au bas de la jupe de la fermeture d'être déformé, ce qui facilite le déverrouillage.

Dans le même but, on prévoit les deux moyens d'accrochage dans la jupe côté longueur plus courts que ceux dans la jupe côté largeur.

La suite de la description est faite en référence aux dessins sur lesquels :
Fig 1 est une vue de dessus du récipient,
Fig 2 est une vue latérale du récipient,
Fig 3 est une vue de dessous de la fermeture,
Fig 4 est une coupe partielle selon l'axe du récipient et de la fermeture, cette dernière en position accrochée et
Fig 5 est une représentation schématique du déverrouillage de la fermeture.
Fig 6 est une coupe partielle identique à celle de la Fig 4 selon la ligne VI-VI de la Fig 5 avec un récipient avec rampes de déverrouillage.

Le récipient (1) de section sensiblement rectangulaire à angles arrondis comprend un fond (2), des parois latérales (3) et un col (4). Ce col a la forme d'une ellipse et comprend un rebord (5) pour le verrouillage de la fermeture, ledit rebord formant ouverture dudit récipient.

En référence à la Fig 3, la fermeture (6) a également une section sensiblement rectangulaire et comprend un fond (9), une jupe (10), quatre pattes d'accrochage (7) et des pattes (8) pour le maintien de la cartonnette sur le fond de la fermeture, lesdites pattes étant à l'intérieur de la jupe (10). La cartonnette sert à maintenir une entrée minimale d'oxygène dans le récipient.

Sur la Fig 4, la fermeture (6) est accrochée sur le récipient (1). Les pattes d'accrochage (7) sont encliquetées sur le rebord (5) présentant un système d'accrochage continu. La cartonnette (11) maintenue en place par les pattes (8) appuie sur le rebord supérieur (12) du col.

Pour déverrouiller, on tourne la fermeture et la Fig 5 indique schématiquement ce qui se passe. Les flèches indiquent le déplacement des pattes d'accrochage. On voit que ce qui fait obstacle au déplacement, c'est le rebord elliptique du récipient. Pour les pattes d'accrochage situées en position A, on voit que la configuration elliptique ne fait pas obstacle à leur déplacement. La jupe dans la zone A n'est donc pas déformée. Les pattes sont libérées du simple fait de la rotation de la fermeture. Par contre, les pattes d'accrochage dans la zone B ne peuvent pas tourner librement, mais butent contre le rebord elliptique. Dans cette zone-là, la jupe est déformée jusqu'à ce que les pattes d'accrochage peuvent passer sur le rebord (5).

Dans la forme de réalisation de la Fig 6, la fermeture (6) a la même configuration que dans la Fig 4, mais le récipient (13) présente dans les zones (c) (Fig 5) des rampes de déverrouillage. Le bas du col suit le contour de l'épaulement (15) du récipient, ce qui engendre une pente variant d'environ 20° pour ledit col. Le col fait ainsi un angle d'environ 90° avec le fond du récipient dans les zones A et B et un angle d'environ 70° dans la zone C. Le bas de la jupe (10) coopère lorsqu'on tourne la fermeture (6) avec la rampe (14). On a donc une double déformation de la jupe de la fermeture: au niveau de la rampe (14) et au niveau du rebord elliptique (5). Ceci favorise encore le déverrouillage au moment de l'ouverture du récipient.

Le fait d'avoir une ouverture elliptique du récipient donne donc un système sûr et un dégagement aisé de la fermeture. Cette configuration est en outre très avantageuse car permettant un accès plus facile lorsqu'on veut se servir, par exemple du café soluble avec une cuillère.

## Revendications

1. Récipient avec sa fermeture, le récipient comportant un col surmonté d'un rebord (5) formant ouverture dudit récipient tandis que la fermeture (6) comporte une jupe relativement souple et portant à l'intérieur des moyens d'accrochage (7) audit rebord, caractérisé en ce que le rebord et le col ont la forme sensiblement d'une ellipse et la fermeture une forme sensiblement rectangulaire permettant de coiffer l'ouverture elliptique, la rotation de la fermeture par rapport au récipient permettant aux deux moyens d'accrochage situés dans la jupe côté largeur de la fermeture de se dégager du rebord et aux deux moyens d'accrochage situés dans la jupe côté longueur de la fermeture d'être déverrouillés par déformation de la jupe contre le rebord et le col sensiblement elliptiques au niveau de leur petit axe.

2. Récipient avec sa fermeture, caractérisé en ce que le rebord fait un angle compris entre 60 et 75° avec le fond du récipient.

3. Récipient selon l'une des revendications 1 et 2, caractérisé en ce que l'ellipse a une excentricité comprise entre 1,04 et 2.

4. Récipient selon la revendication 3, caractérisé en ce que l'ellipse a une excentricité comprise entre 1,5 et 2.

5. Récipient selon la revendication 1, caractérisé en ce que le rebord comporte un système d'accrochage continu.

6. Récipient selon la revendication 1, caractérisé en ce que le col comporte au niveau de son intersection avec les médianes de l'ellipse des rampes de déverrouillage.

7. Récipient selon la revendication 1, caractérisé en ce que les deux moyens d'accrochage dans la jupe côté longueur sont plus courts que ceux dans la jupe côté largeur.

## Patentansprüche

1. Behälter mit seinem Verschluß, wobei der Behälter einen Hals aufweist, der von einem Wulst (5) überlagert ist, welcher eine Öffnung des Behälters bildet, während der Verschluß (6) einen relativ nachgiebigen Mantel und im Inneren Mittel (7) zum Eingriff mit dem Wulst aufweist, dadurch gekennzeichnet, daß der Wulst und der Hals eine im wesentlichen elliptische Form haben und der Verschluß eine im wesentlichen rechteckige Form, die es ermöglicht, die elliptische Öffnung abzudecken, wobei durch Drehung des Verschlusses relativ zum Behälter die beiden am Mantel auf der Breitseite des Verschlusses angeordneten Eingriffsmittel vom Wulst lösbar sind, wogegen die beiden am Mantel auf der Längsseite des Verschlusses angeordneten Eingriffsmittel durch Verformung des Mantels gegen den Wulst und den im wesentlichen elliptischen Hals im Bereich ihrer kleinen Achse entriegelbar sind.

2. Behälter nach Anspruch 1, dadurch gekennzeichnet, daß der Wulst des Behälters mit dem Boden des Behälters einen Winkel zwischen 60 und 75° einschließt.

3. Behälter nach Anspruch 1 oder 2, dadurch gekennzeichnet, daß die Ellipse eine Exzentrizität zwischen 1,04 und 2 aufweist.

4. Behälter nach Anspruch 3, dadurch gekennzeichnet, daß die Ellipse eine Exzentrizität zwischen 1,5 und 2 aufweist.

5. Behälter nach Anspruch 1, dadurch gekennzeichnet, daß der Wulst mit einem kontinuierlichen Eingriffssystem versehen ist.

6. Behälter nach Anspruch 1, dadurch gekennzeichnet, daß der Hals im Bereich seines Schnittes mit den Achsen der Ellipse Verriegelungsrampen aufweist.

7. Behälter nach Anspruch 1, dadurch gekennzeichnet, daß die beiden Eingriffsmittel an der Längsseite des Mantels kürzer als jene auf der Mantelbreitseite sind.

## Claims

1. A container with a closure, the container comprising a neck surmounted by a rim (5) which forms the opening of the container and the closure (6) comprising a relatively flexible skirt provided internally with fastening means (7) for attachment to the rim, characterized in that the rim and the neck are substantially elliptical in shape and the closure is substantially rectangular in shape so that it can cap the elliptical opening, the rotation of the closure relative to the container enabling the two fastenings on the width side of the skirt of the closure to be disengaged from the rim and the two fastenings on the length side of the skirt of the closure to be unlocked by deformation of the skirt against the substantially elliptical rim and neck at the level of their minor axis.

2. A container and closure, characterized in that the rim forms an angle of 60 to 75° with the base of the container.

3. A container as claimed in claim 1 or 2, characterized in that the ellipse has an eccentricity of 1.04 to 2.

4. A container as claimed in claim 3, characterized in that the ellipse has an eccentricity of 1.5 to 2.

5. A container as claimed in claim 1, characterized in that the rim comprises a continuous fastening system.

6. A container as claimed in claim 1, characterized in that the neck comprises unlocking slopes at its insersection with the medians of the ellipse.

7. A container as claimed in claim 1, characterized in that the two fastenings on the length side of the skirt are shorter than those on the width side.
